# FASCICULE DE BREVET EUROPEEN

(11) **EP 1 155 716 B1**
(45) Date de publication et mention de la délivrance du brevet: **03.08.2005**
(21) Numéro de dépôt: 01420096.8
(22) Date de dépôt: 26.04.2001
(51) Int. Cl.: A63C 9/00

(54) **Dispositif de réhaussement d'au moins un élément de fixation utilisée sur une planche de glisse**
Vorrichtung zum Erhöhen von mindestens einer Ski Bindung zur Verwendung auf einem Gleitbrett
Device to raise at least a ski binding used on a sliding board

(30) Priorité: 18.05.2000 FR 0006335
(43) Date de publication de la demande: 21.11.2001
(73) Titulaire: LOOK FIXATIONS S.A., 58000 Nevers (FR)
(72) Inventeur: Kruajitch, André-Jean, 38500 La Boisse (FR)
(74) Mandataire: Palix, Stéphane

(56) Documents cités:
- EP-A- 0 685 244
- US-A- 3 260 531

## Description

### Domaine technique

L'invention se rattache au domaine des sports de glisse sur neige. Elle concerne plus particulièrement les dispositifs utilisés sur des skis et notamment sur des skis alpins. Elle vise plus spécifiquement des dispositifs de rehaussement des fixations permettant d'optimiser la transmission des appuis exercés par le skieur en direction de la planche.

### Techniques antérieures

De façon connue, les planches de glisse et notamment les skis alpins comportent des fixations de sécurité constituées d'une butée coopérant avec la pointe de la chaussure, et d'une talonnière emprisonnant l'arrière de la chaussure.

Il est bien connu de monter les éléments de fixation sur des plates-formes de rehaussement dont l'objectif est de surélever la chaussure par rapport à la planche de glisse. Ceci est particulièrement avantageux lorsque la planche de glisse présente une ligne de cote relativement creusée et qu'il est donc nécessaire d'éviter que la chaussure ne vienne au contact de la neige lorsque la planche est inclinée latéralement.

D'autres plates-formes de rehaussement ont déjà été proposées pour assurer un certain débridage du ski. Dans ce type de plates-formes, on dissocie la rigidité de la semelle de la chaussure et celle de la planche, de manière à ce que le comportement du ski corresponde aux propriétés intrinsèques de la planche indépendamment de celle de la chaussure.

On a également proposé d'autres types de plates-formes de rehaussement qui, au contraire, jouent le rôle de raidisseur de manière à augmenter encore la rigidité et la raideur de la planche, notamment dans la zone du patin. Un tel exemple de plate-forme est notamment décrit dans le document FR 2 684 885 dans lequel les différents éléments montés sur la plate-forme interagissent entre eux lorsqu'un effort est exercé verticalement par le skieur.

Un autre exemple de ce type de plate-forme est décrit dans le document US-A-5 704 628. Une telle plateforme comporte un bras qui permet de transmettre une certaine partie des efforts exercés longitudinalement par le skieur jusqu'à une zone avancée située au delà de la butée. Le bras est relié à une pièce de reprise solidaire de la planche de sorte qu'un effort longitudinal est exercé sur le ski entre la butée et la pièce de reprise pour provoquer un raidissement. Malheureusement, ce genre de dispositif ne permet pas, à cause de l'articulation du bras de transmission des efforts, d'exercer des efforts verticaux plus en avant ou plus en arrière des éléments de la fixation.

On a également proposé un autre type de plate-forme telle que celle décrite dans le document FR 2 777 792. Une telle plate-forme est composée d'une plaque de rehaussement sur laquelle sont disposés les éléments de la fixation. Cette plaque de rehaussement repose sur des lattes flexibles qui se prolongent à l'avant et à l'arrière de la zone de montage de la fixation, et prennent appui sur la face supérieure du ski au moyen de plots amortisseurs.

De par la flexibilité des lames longitudinales, un tel dispositif ne permet pas de transmettre des appuis suffisamment efficaces, notamment lorsque le skieur exerce des efforts au niveau d'un des éléments de la fixation. En outre, la présence de plots élastomériques a tendance à amortir le comportement de l'ensemble de la planche, de sorte que de tels dispositifs sont plutôt destinés à des skis relativement confortables, à l'opposé, des skis très dynamiques notamment utilisés en compétition.

Un problème que se propose donc de résoudre l'invention est de permettre à une plate-forme de rehaussement de modifier le comportement de la planche de glisse lorsque les efforts sont exercés par le skieur, tout en n'augmentant pas sa raideur en flexion et donc en autorisant son cintrage.

### Exposé de l'invention

L'invention concerne donc un dispositif de rehaussement d'au moins un élément de fixation utilisée sur une planche de glisse, comportant un élément articulé par rapport à la planche, dont une extrémité vient au contact de la face supérieure de la planche.

Ce dispositif se caractérise en ce que l'élément de fixation est monté sur l'élément articulé et en ce que ladite extrémité de l'élément articulé est solidarisée à la face supérieure de la planche par des moyens d'accrochage, de sorte que les efforts exercés verticalement au niveau de l'élément de la fixation sont en partie transmis à la planche au niveau de ladite extrémité de l'élément articulé.

Autrement dit, l'élément articulé sert de levier et reçoit directement les appuis verticaux exercés par le skieur. Par son extrémité qui est solidaire du ski, ce levier exerce, une partie de ces efforts en une zone décalée par rapport à la fixation. Ces efforts peuvent être reportés en avant de la butée de la fixation ou en arrière de la talonnière. Complémentairement, le dispositif de rehaussement conforme à l'invention ne perturbe pas le comportement de la planche lorsque celle-ci se cintre, puisque l'articulation de l'élément articulé permet à l'ensemble de la plate-forme de se déformer lorsque la planche fléchit.

Avantageusement, en pratique, l'élément articulé sur lequel est monté l'élément de la fixation peut être articulé soit directement sur la structure de la planche, soit encore par rapport à un élément fixe solidaire de la face supérieure de la planche.

Dans ce dernier cas, on peut prévoir que l'élément fixe reçoit également l'élément de fixation qui n'est pas monté sur l'élément articulé, de sorte que l'intégralité de la fixation est montée sur le même dispositif de rehaussement.

Différents comportements peuvent être obtenus selon la position du point d'articulation par rapport à l'élément de la fixation.

Ainsi, dans une première forme de réalisation, l'élément articulé peut être articulé par rapport à la planche au niveau de son extrémité opposée à celle solidaire de la face supérieure de la planche, de sorte que les efforts exercés au niveau de l'élément de la fixation engendrent sur la face supérieure de la planche un effort de même sens.

Autrement dit, l'élément de la fixation se trouve alors entre l'articulation par rapport à la planche et l'extrémité de l'élément articulé qui repose sur la planche.

De la sorte, lorsque le skieur déclenche un virage et qu'il exerce des efforts au niveau de la butée avant de la fixation, une partie de ces efforts sont exercés via le dispositif conforme à l'invention quelques centimètres, voire quelques dizaines de centimètres en avant de la butée. Dans ces conditions, les appuis sont exercés sur une zone plus longue du patin, ce qui permet une inscription efficace dans le virage, et une conduite mieux maîtrisée. Ce type de comportement est particulièrement apprécié dans les compétitions du type « slaloms géants », dans lesquels l'inscription dans le virage est particulièrement primordiale.

A l'inverse, dans une seconde forme de réalisation, l'élément articulé peut être articulé par rapport à la planche à un niveau situé entre l'emplacement de l'élément de la fixation et l'extrémité solidaire de la face supérieure de la planche, de sorte que les efforts exercés au niveau de l'élément de la fixation engendrent sur la face supérieure de la planche un effort de sens opposé. Autrement dit, l'articulation de l'élément articulé se trouve entre l'élément de la fixation et le point d'attache de l'élément articulé sur le ski.

De la sorte, lorsque le skieur déclenche un virage, et qu'il exerce des efforts au niveau de la butée de la fixation, une partie de ces efforts sont exercés via le dispositif conforme à l'invention en avant de la butée, et ils ont tendance à relever très légèrement la planche par sa partie avant ou tout au moins à raccourcir la zone d'application de la pression exercée par le ski sur la neige. De la sorte, les appuis exercés par le skieur ont tendance à légèrement cintrer le ski qui se conduit alors comme une planche de moindre longueur.

Il est donc plus facile et plus rapide d'enchaîner alors le virage suivant.

On conçoit donc que ce type de comportement est particulièrement apprécié dans le cadre de slaloms « spéciaux », dans lesquels l'enchaînement des virages est particulièrement important.

Avantageusement, en pratique, l'élément articulé peut comporter une gorge transversale située sur sa face supérieure et localisée entre l'emplacement de l'élément de la fixation et l'extrémité solidaire de la face supérieure de la planche, ladite gorge étant emplie d'un matériau élastique, de manière à permettre la flexion dudit élément articulé lorsque la planche fléchit, et son retour rapide en position lorsque la cause du fléchissement a disparu.

Autrement dit, cette gorge permet une déformation supplémentaire du dispositif de rehaussement venant s'ajouter à la capacité d'articulation.

En outre, la présence d'un matériau élastique dynamise le dispositif de rehaussement et donc la planche tout entière en s'opposant à la flexion trop importante de l'élément articulé. En utilisant des matériaux élastiques comportant également des propriétés amortissantes, tels que les matériaux viscoélastiques, il est également possible d'absorber une partie de l'énergie ayant conduit à la déformation de l'élément articulé, grâce au cisaillement du matériau viscoélastique. Dans ce cas, il est notamment possible d'absorber une certaine partie des vibrations se propageant le long de la planche.

Avantageusement, en pratique, les moyens d'accrochage de l'extrémité de l'élément articulé sur la face supérieure de la planche, autorisent un déplacement longitudinal dudit élément articulé lorsque le ski est fortement cintré.

Autrement dit, lorsque la planche est fortement cintrée, l'extrémité de la zone d'appui peut légèrement coulisser par rapport à la face supérieure de la planche pour éviter que des efforts longitudinaux soient exercés sur la planche. En effet, les moyens d'accrochage ont pour fonction essentielle d'assurer un déport d'une partie des efforts verticaux exercés par le skieur et ne doivent pas solidariser le dispositif de rehaussement par deux extrémités au risque de provoquer un bridage de la planche.

Avantageusement, en pratique, cette capacité de déplacement longitudinal de l'extrémité de l'élément articulé peut être obtenue en interposant une couche de matériau viscoélastique entre la face supérieure de la planche et l'extrémité de l'élément articulé.

Dans ce cas, la couche de matériau viscoélastique transmet efficacement les efforts exercés verticalement, et travaille en cisaillement lorsque l'élément articulé a tendance à se déplacer longitudinalement.

En pratique, la face inférieure de l'élément articulé est conformée pour libérer un espace vide entre l'élément articulé et la face supérieure de la planche, entre l'extrémité solidaire de la planche et le point d'articulation de l'élément articulé.

Autrement dit, seule l'extrémité de l'élément articulé vient au contact de la planche pour ne pas risquer de brider cette dernière, et pour repousser le plus loin de la fixation la zone dans laquelle les efforts sont déportés.

Dans une forme plus perfectionnée, le dispositif conforme à l'invention peut comporter en outre un second élément articulé par rapport à la planche, sur lequel est monté l'autre élément de la fixation, et dont une extrémité est solidaire de la face supérieure de la planche par des moyens d'accrochage.

De la sorte, on obtient des comportements similaires lorsque les efforts sont exercés au niveau avant ou au niveau arrière de la fixation.

Dans ce cas, avantageusement, en pratique, les deux éléments articulés peuvent être articulés par rapport à la planche autour d'un axe d'articulation commun.

Comme déjà dit, cette articulation peut se faire soit directement sur la planche, soit sur un élément fixe solidaire de la planche.

Dans une forme particulière de réalisation, les deux éléments articulés peuvent être mécaniquement solidaires l'un de l'autre, de manière à former une bascule.

Dans ce cas, lorsque les efforts sont exercés par exemple au niveau de l'avant de la fixation, l'avant de la planche aussi bien des efforts exercés vers le bas rallongeant la zone sur laquelle les appuis sont exercés, tandis que la zone arrière est soulagée et légèrement cintrée.

Avantageusement, en pratique, l'élément articulé peut comporter sur sa face inférieure, à l'aplomb de l'emplacement de l'élément de fixation, des moyens élastiques de rappel.

Ces moyens peuvent être constitués d'une mousse compressible qui présente l'intérêt supplémentaire de combler une partie du volume situé sous l'élément articulé pour empêcher la formation d'amas de neige. Ces moyens peuvent en outre être visco-élastiques pour procurer plus de confort au skieur.

Dans une forme particulière de réalisation, l'élément articulé peut comporter deux bras s'étendant dans le sens longitudinal de la planche, ces bras étant reliés au niveau des moyens d'accrochage sur la planche.

De cette manière, on privilégie la transmission des efforts à proximité des zones latérales de la planche, sensiblement à l'aplomb des carres.

### Description sommaire des figures

La manière de réaliser l'invention ainsi que les avantages qui en découlent ressortiront bien de la description des modes de réalisation qui suivent, à l'appui des figures annexées dans lesquelles :
La figure 1 est une vue de dessus d'un dispositif de rehaussement conforme à l'invention réalisé selon une première variante d'exécution.
La figure 2 est une vue de côté de la plateforme de la figure 1.
La figure 3 est une vue en coupe selon les flèches III-III' de la figure 1.
La figure 4 est une vue de côté d'une plateforme conforme à l'invention, articulée directement sur le ski.
Les figures 5, 6 et 7 sont des vues de côté de trois variantes d'exécution de dispositifs conformes à l'invention.
La figure 8 est une vue en perspective sommaire de trois quarts d'une autre variante d'exécution.

### Manière de réaliser l'invention

Comme déjà dit, l'invention concerne un dispositif de rehaussement destiné à recevoir au moins un des éléments d'une fixation de sécurité. Dans le reste de la description, tous les dispositifs illustrés reçoivent la butée avant de la fixation, et éventuellement la talonnière arrière. Bien évidemment, l'invention n'est pas limitée à ces seules formes de réalisation, mais elle couvre aussi les variantes dans lesquelles la talonnière seule est montée sur le dispositif de rehaussement.

Dans la variante illustrée aux figures 1 à 3, le dispositif de rehaussement (1) se compose d'un élément fixe (2) (ou plateforme) solidarisé à la planche (3) au niveau de la zone patin, et d'un élément articulé (4) qui reçoit la butée (5) de la fixation. Cet élément articulé (4) vient prendre appui sur la face supérieure (6) de la planche (3).

Plus précisément, l'élément fixe (2) illustré à la figure 1, est solidarisé à la face supérieure (6) de la planche (3) par une pluralité de vis (8, 9) venant se loger dans les ouvertures (10, 11) ménagées à cet effet, sensiblement au niveau médian et à l'arrière de l'élément fixe (2). Les ouvertures (10) situées au niveau médian présentent un diamètre sensiblement égal à celui des vis (8), tandis que les ouvertures arrières (11) sont allongées dans le sens longitudinal pour permettre un léger coulissement de l'arrière de la plateforme (2) lorsque la planche se cintre fortement au niveau du patin.

On évite ainsi un trop fort bridage de la planche par l'élément fixe (2). Les différentes lumières (10, 11) recevant les vis de solidarisation à la planche présentent un épaulement (16, 17) permettant le plaquage efficace et ferme de la plateforme (2) sur la planche.

Comme illustré à la figure 1, l'élément fixe (2) présente à son niveau médian un évidemment (15) destiné à alléger cet élément et à le rendre plus souple en flexion.

En partie arrière de l'élément fixe (2), des trous filetés (14) sont ménagés pour permettre la mise en place de la talonnière de la fixation.

Au niveau de sa zone avant, l'élément fixe (2) comporte un logement (20) destiné à recevoir la partie arrière (22) de l'élément articulé (4). Le logement (20) comporte des parois latérales (23) venant au regard des côtés de la partie arrière de l'élément articulé (4), permettant d'éviter toute introduction de neige qui pourrait venir perturber le fonctionnement du dispositif.

Comme illustré à la figure 3, le logement (20) peut recevoir une plaquette (21) en matériau visco-élastique destinée à amortir certains mouvements verticaux de l'élément articulé (4).

Comme on le voit aux figures 2 et 3, l'élément articulé (4) reçoit la butée avant (5) de la fixation sur sa face supérieure. Cette butée (5) est solidarisée par vissage ou par tout autre moyen approprié. En arrière de l'emplacement de la butée (5), l'élément articulé (4) peut recevoir un dispositif optionnel (24) permettant de faciliter le pivotement de la chaussure en direction latérale.

La partie arrière (22) de l'élément articulé (4) présente une largeur inférieure à celle de l'élément fixe (2), qui est voisine de la moitié de cette dernière. L'extrémité arrière de la partie arrière (22) de l'élément articulé (4) comporte un logement transversal (26) débouchant de part et d'autre, qui est traversé par un axe d'articulation (27) dont les extrémités (29) se logent dans des ouvertures ménagées dans l'élément fixe (2). Au moins une de ces ouvertures débouche latéralement de l'élément fixe (2) pour permettre la mise en place de l'axe d'articulation (27).

La partie avant (28) de l'élément articulé (4) s'étend sur une vingtaine de centimètres au-delà du niveau médian de la butée (5) de la fixation. Cet élément articulé (4) vient au contact de la face supérieure (6) de la planche uniquement au niveau de son extrémité (30). Comme on le voit à la figure 3, cette extrémité (30) comporte une ouverture traversante (31) destinée à recevoir les moyens d'accrochage sur la planche. Cette ouverture est légèrement allongée dans le sens longitudinal pour permettre un coulissement relatif de l'élément articulé (4) par rapport à la face supérieure (6) de la planche. Cette ouverture présente également un épaulement coopérant avec l'épaulement (32) correspondant de la vis de fixation (33). De la sorte, l'extrémité avant (30) de l'élément articulé (4) est en permanence en contact avec la face supérieure (6) de la planche, et ne peut s'en détacher.

Dans la forme illustrée à la figure 1, la partie avant (28) de l'élément articulé (4) comporte deux évidements (34, 35) permettant de définir deux bras latéraux (36, 37) se rejoignant au niveau central (39) ainsi qu'au niveau de la zone d'accrochage (30) sur la face supérieure (6) de la planche. De la sorte, les appuis exercés au niveau de la butée (5) sont transmis préférentiellement sur les côtés latéraux de la planche, à l'aplomb des carres.

Dans la variante illustrée à la figure 8, l'élément articulé (44) peut présenter un galbe particulier, dans lequel on distingue deux bras (46, 47) s'étendant depuis l'aplomb de l'élément (45) de la fixation jusqu'à proximité de la zone d'accrochage (40) sur la planche.

Pour revenir à la figure 3, dans une forme particulière l'élément articulé peut comporter également une gorge transversale (50) s'étendant d'un côté à l'autre de l'élément articulé (4). Cette gorge transversale (50) est destinée à conférer une certaine capacité de flexion à l'élément articulé (4), particulièrement avantageuse, pour limiter le bridage de la planche lorsque cette dernière est fortement cintrée. Dans ce cas, l'élément articulé (4) se déforme légèrement au niveau de la gorge transversale (50) sans engendrer d'efforts au niveau de l'extrémité avant (30) de l'élément articulé (4).

Avantageusement, cette gorge (50) peut être emplie d'un matériau élastique (51) ou viscoélastique tel que le caoutchouc naturel, le caoutchouc synthétique, des matériaux thermoplastiques ou analogues, ce qui accélère le retour en position de repos de l'élément articulé.

En fonctionnement, lorsque le skieur exerce des efforts verticaux au niveau de la butée (5) de la fixation, notamment dans les phases de déclenchement de virage, la partie avant (28) de l'élément articulé (4) transmet une partie de ces efforts jusqu'au niveau de la zone d'accrochage (30). Les efforts verticaux sont donc exercés nettement en avant de la butée (5) de la fixation. Ainsi, grâce à l'invention, la zone sur laquelle s'exercent les efforts verticaux s'étend de façon plus allongée que dans les dispositifs de l'art antérieur.

Dans la variante illustrée à la figure 4, l'élément articulé est articulé directement sur la planche de glisse. La planche de glisse comporte donc un bossage (61) au niveau de la zone patin. L'arrière (65) de l'élément articulé (64) vient coiffer latéralement ce bossage (61). Les pattes latérales (66) de l'élément articulé (64) sont percées pour recevoir l'axe d'articulation (67) qui traverse le bossage (61) de la face supérieure de la planche. Le fonctionnement du dispositif de rehaussement est identique à celui de la forme illustrée aux figures 1 à 3.

La figure 5 illustre une autre variante de réalisation dans laquelle l'élément fixe (72) se prolonge à l'avant, au-delà de l'aplomb de la butée (5) de la fixation. L'élément articulé (74) présente une zone d'articulation (75) par rapport à l'élément fixe, qui est situé en avant de la butée (5) de la fixation. Différents moyens d'articulation peuvent être employés, et notamment celui illustré à la figure 5. Dans ce cas, l'élément articulé (74) et l'élément fixe (72) comportent des zones en regard traversées de part en part par un axe d'articulation (76). De la même manière que pour les formes illustrées aux figures 1 à 3, l'extrémité avant (70) de l'élément articulé (74) est solidaire de la face supérieure (6) de la planche.

En fonctionnement, le dispositif de la figure 5 diffère de celui des figures précédentes. En effet, lorsqu'un effort est exercé verticalement par le skieur au niveau de la butée (5) de la fixation, l'élément articulé (74) pivote autour de l'axe d'articulation (76) qui est situé en avant de la butée (5). Il s'ensuit que la partie avant (78) de l'élément articulé (74) a tendance à se soulever. Grâce à la solidarisation de l'élément articulé (74) sur la face supérieure (6) de la planche, cette dernière subit un effort dirigé vers le haut qui a tendance à la cintrer. Il s'ensuit donc que la répartition de pression sur la neige est concentrée au niveau de la butée de la fixation, ce qui facilite les pivotements, et est donc particulièrement appréciés pour la pratique du slalom spécial.

La figure 6 illustre une variante de réalisation dans laquelle le dispositif de rehaussement comporte un élément articulé (84) supportant la butée (5) de l'avant de la fixation, et un second élément articulé arrière (81) supportant la talonnière (7) de la fixation. La structure de l'élément articulé arrière (81) est similaire à celle de l'élément articulé avant (84), et son fonctionnement est analogue. Ainsi, lorsque des efforts sont exercés verticalement au niveau de la talonnière (7) de la fixation, l'élément articulé arrière (81) déporte une partie de ces efforts plus en arrière que la talonnière (7). Le comportement de l'arrière du ski correspond donc à celui d'un ski plus long, ce qui permet une meilleure conduite de courbe dans la phase de virage.

Comme déjà dit, les deux éléments articulés peuvent éventuellement partager un axe d'articulation commun.

Dans la variante illustrée à la figure 7, les deux éléments articulés, à savoir l'élément articulé avant (94) et l'élément articulé arrière (91), présentent un axe d'articulation (96) commun et sont en outre reliés mécaniquement pour être solidaires et former une bascule. Ainsi, en fonctionnement, lorsque que les efforts sont exercés verticalement au niveau de la butée (5) avant, une partie de ces efforts est exercée dans le même sens au niveau de l'extrémité avant (90) de l'élément articulé avant (94), tandis que l'élément articulé arrière (91) a tendance à se soulever. La partie arrière du ski a donc légèrement tendance à se cintrer, tout au moins à voir la répartition de pression décalée vers l'avant. Ce comportement est particulièrement utile dans la phase de déclenchement de virage.

A l'inverse, lorsque les efforts sont exercés au niveau de la talonnière (7) de la fixation, la répartition de pression est fortement allégée à l'avant, et concentrée au niveau arrière de la planche.

Il ressort de ce qui précède que le dispositif de rehaussement conforme à l'invention procure de multiples avantages et notamment :
◆ un déport d'une partie des efforts exercés au niveau des éléments de la fixation ;
◆ une meilleure inscription dans le virage ou une augmentation de la capacité de pivotement selon la position de l'axe d'articulation de l'élément articulé par rapport à l'élément de fixation correspondant ;
◆ une capacité de flexion du dispositif de rehaussement limitant le bridage lorsque la planche est fortement cintrée.

## Revendications

1. Dispositif de rehaussement (1) d'au moins un élément (5) d'une fixation utilisée sur une planche de glisse (3), comportant un élément articulé (4) par rapport à la planche, et dont une extrémité (30) vient au contact de la face supérieure (6) de la planche ;
**caractérisé en ce que** l'élément de la fixation (5) est monté sur l'élément articulé (4), et **en ce que** ladite extrémité (30) de l'élément articulé (4) est solidarisée à la face supérieure (6) de la planche par des moyens d'accrochage (33), de sorte que les efforts exercés verticalement au niveau de l'élément (5) de fixation sont en partie transmis à la planche (3) au niveau de ladite extrémité (30) de l'élément articulé (4).

2. Dispositif selon la revendication 1, **caractérisé en ce que** l'élément articulé (4) est articulé par rapport à la planche au niveau de son extrémité opposée (22) à celle (30) solidaire de la face supérieure (6) de la planche, de sorte que les efforts exercés au niveau de l'élément de fixation engendrent un effort de même sens sur la face supérieure de la planche.

3. Dispositif selon la revendication 1, **caractérisé en ce que** l'élément articulé (74) est articulé par rapport à la planche à un niveau (75) situé entre l'emplacement de l'élément (5) de la fixation et l'extrémité solidaire (70) de la face supérieure (6) de la planche, de sorte que les efforts exercés au niveau de l'élément de la fixation engendrent un effort de sens opposé sur la face supérieure de la planche.

4. Dispositif selon la revendication 1, **caractérisé en ce que** l'élément articulé (64) est articulé directement sur la planche.

5. Dispositif selon la revendication 1, **caractérisé en ce que** l'élément articulé (4) est articulé par rapport à un élément fixe (2) solidaire de la face supérieure (6) de la planche.

6. Dispositif selon la revendication 1, **caractérisé en ce que** l'élément fixe (2) reçoit également l'élément (7) de fixation qui n'est pas monté sur l'élément articulé (4).

7. Dispositif selon la revendication 1, **caractérisé en ce que** l'élément articulé (4) comporte une gorge transversale (50) située sur sa face supérieure et localisée entre l'emplacement de l'élément (5) de la fixation et l'extrémité solidaire (30) de la face supérieure (6) de la planche, ladite gorge (50) étant emplie d'un matériau élastique (51), de manière à permettre la flexion dudit élément articulé (4) lorsque la planche fléchit, et son retour rapide en position.

8. Dispositif selon la revendication 1, **caractérisé en ce que** les moyens d'accrochage (31-33) de l'extrémité (30) de l'élément articulé (4) sur la face supérieure (6) de la planche autorisent un déplacement longitudinal dudit élément articulé (4) lorsque la planche est fortement cintrée.

9. Dispositif selon la revendication 1, **caractérisé en ce que** la face inférieure de l'élément articulé est conformée pour libérer un espace vide entre l'élément articulé (4) et la face supérieure (6) de la planche, entre l'extrémité solidaire (30) de la planche et le point d'articulation (27) de l'élément articulé.

10. Dispositif selon la revendication 1, **caractérisé en ce qu'**il comporte en outre un second élément articulé (81), articulé par rapport à l'élément fixe (82), sur lequel est monté l'autre élément (7) de la fixation et dont une extrémité (85) est solidaire de la face supérieure (6) de la planche par des moyens d'accrochage.

11. Dispositif selon la revendication 10, **caractérisé en ce que** les deux éléments articulés sont articulés par rapport à la planche autour d'un axe d'articulation commun.

12. Dispositif selon la revendication 11, **caractérisé en ce que** les deux éléments articulés (94, 91) sont mécaniquement solidaires l'un de l'autre, de manière à former une bascule.

13. Dispositif selon la revendication 1, **caractérisé en ce que** l'élément articulé comporte sur sa face inférieure, à l'aplomb de l'emplacement de l'élément de fixation, des moyens élastiques de rappel.

## Patentansprüche

1. Vorrichtung (1) zur Erhöhung mindestens eines Elements (5) einer auf einem Gleitbrett (3) verwendeten Bindung, enthaltend ein in bezug auf das Brett angelenktes Element (4), von dem ein Ende (30) in Kontakt mit der Oberseite (6) des Bretts tritt;
**dadurch gekennzeichnet, daß** das Bindungselement (5) auf dem angelenkten Element (4) montiert ist und daß das genannte Ende (30) des angelenkten Elements (4) fest mit der Oberseite (6) des Bretts durch Verankerungsmittel (33) verbunden ist, so daß vertikal im Bereich des Bindungselements (5) aufgebrachte Belastungen teilweise auf das Brett (3) im Bereich des genannten Endes (30) des angelenkten Elements (4) übertragen werden.

2. Vorrichtung nach Anspruch 1, **dadurch gekennzeichnet, daß** das angelenkte Element (4) in bezug auf das Brett in dem Bereich seines Endes (22) angelenkt ist, welches dem mit der Oberseite (6) des Bretts verbundenen Ende (30) gegenüberliegt, so daß die im Bereich des Bindungselements aufgebrachten Belastungen eine Belastung der gleichen Richtung auf der Oberseite des Bretts erzeugen.

3. Vorrichtung nach Anspruch 1, **dadurch gekennzeichnet, daß** das angelenkte Element (74) in Bezug auf das Brett in einem Bereich (75) angelenkt ist, der zwischen der Position des Bindungselements (5) und dem fest mit der Oberseite (6) des Bretts verbundenen Ende (70) liegt, so daß die im Bereich des Bindungselements aufgebrachten Belastungen eine Belastung in entgegengesetzter Richtung auf der Oberseite des Bretts erzeugen.

4. Vorrichtung nach Anspruch 1, **dadurch gekennzeichnet, daß** das angelenkte Element (64) direkt auf dem Brett angelenkt ist.

5. Vorrichtung nach Anspruch 1, **dadurch gekennzeichnet, daß** das angelenkte Element (4) in bezug auf ein fest mit der Oberseite (6) des Bretts verbundenes, feststehendes Element (2) angelenkt ist.

6. Vorrichtung nach Anspruch 1, **dadurch gekennzeichnet, daß** das feststehende Element (2) ebenfalls das Bindungselement (7) aufnimmt, das nicht auf dem angelenkten Element (4) montiert ist.

7. Vorrichtung nach Anspruch 1, **dadurch gekennzeichnet, daß** das angelenkte Element (4) eine Querkehle (50) aufweist, die auf seiner Oberseite angeordnet und zwischen der Position des Bindungselements (5) und des mit der Oberseite (6) des Bretts fest verbundenen Endes (30) positioniert ist, wobei die Kehle mit einem elastischen Material (51) gefüllt ist, um während der Biegung des Bretts die Biegung des genannten angelenkten Elementes (4) und seine schnelle Rückstellung in die Ausgangsposition zu erlauben.

8. Vorrichtung nach Anspruch 1, **dadurch gekennzeichnet, daß** die Verankerungsmittel (31-33) des Endes (30) des angelenkten Elements (4) auf der Oberseite (6) des Bretts eine Längsverlagerung des genannten angelenkten Elements (4) erlauben, wenn das Brett stark gebogen wird.

9. Vorrichtung nach Anspruch 1, **dadurch gekennzeichnet, daß** die Unterseite des angelenkten Elements angepaßt ist, um einen Leerraum zwischen dem angelenkten Element (4) und der Oberseite (6) des Bretts zwischen dem fest mit dem Brett verbundenen Ende (30) und dem Anlenkungspunkt (27) des angelenkten Elements freizugeben.

10. Vorrichtung nach Anspruch 1, **dadurch gekennzeichnet, daß** sie ferner ein zweites angelenktes Element (81) enthält, welches in bezug auf das feststehende Element (82) angelenkt ist, auf dem das andere Bindungselement (7) montiert ist, und dessen eines Ende (85) fest mit der Oberseite (6) des Bretts durch Verankerungsmittel verbunden ist.

11. Vorrichtung nach Anspruch 10, **dadurch gekennzeichnet, daß** die zwei angelenkten Elemente in bezug auf das Brett um eine gemeinsame Gelenkachse angelenkt sind.

12. Vorrichtung nach Anspruch 11, **dadurch gekennzeichnet, daß** die zwei angelenkten Elemente (94,91) mechanisch fest miteinander verbunden sind, so daß sie eine Wippe bilden.

13. Vorrichtung nach Anspruch 1, **dadurch gekennzeichnet, daß** das angelenkte Element auf seiner Unterseite unterhalb der Position des Bindungselements elastische Rückstellmittel aufweist.

## Claims

1. A device (1) for raising at least one element (5) of a binding used on a board (3) for gliding, including an element (4) which is articulated relative to the board and one end (30) of which comes into contact with the upper face (6) of the board :
**characterized in that** the element (5) of the binding is mounted on the articulated element (4) and wherein said end (30) of the articulated element (4) is secured to the upper face (6) of the beard by attaching means (33) in such a manner that the forces exerted vertically at the location of the binding element (5) are partly transmitted the board (3) at the location of said end (30) of the articulated element (4).

2. The device as claimed in claim 1, **characterized in that** the articulated element (4) is articulated relative to the board at the location of its end (22) opposite the end (30) secured to the upper face (6) of the board, in such a manner that the forces exerted at the location of the binding element give rise to a force in the same direction on the upper face of the board.

3. The device as claimed in claim 1, **characterized in that** the articulated element (74) is articulated relative to the board at a location (75) located between the site of the element (5) of the binding and the end (70) secured to the upper face (6) of the board, in such a manner that the forces exerted at the location of the element of the binding give rise to a force in the opposite direction on the upper face of the board.

4. The device as claimed in claim 1, **characterized in that** the articulated element (64) is articulated directly on the board.

5. The device as claimed in claim 1, **characterized in that** the articulated element (4) is articulated relative to a fixed element (2) secured to the upper face (6) of the board.

6. The device as claimed in daim 1, **characterized in that** the fixed element (2) also receives the binding element (7) which is not mounted on the articulated element (4)

7. The device as claimed in claim 1, **characterized in that** the articulated element (4) includes a transverse groove (50) located on its upper face and sited between the site of the element (5) of the binding and the end (30) secured to the upper face (6) of the board, said groove (50) being filled with an elastic material (51) so as to allow the flexing of said articulated element (4) when the board flexes and its rapid return into position.

8. The device as claimed in claim 1, **characterized in that** the means (31-33) for attaching the end (30) of the articulated element (4) onto the upper face (6) of the board allow a longitudinal displacement of said articulated element (4) when the board is significantly bent.

9. The device as claimed in claim 1, **characterized in that** the lower face of the articulated element is shaped so as to clear an empty space between the articulated element (4) and the upper face (6) of the board, between the end (30) secured to the board and the point (27) of articulation of the articulated element.

10. The device as claimed in claim 1, **characterized in that** which also includes a second articulated element (81), articulated relative to the fixed element (82), on which is mounted the other element (7) of the binding and one end (85) of which is secured to the upper face (6) of the board by attaching means.

11. The device as claimed in daim 10, **characterized in that** the two articulated elements are articulated relative to the board about a common articulation pin.

12. The device as claimed in claim 11, **characterized in that** the two articulated elements (94, 91) are mechanically secured to one another so as to form a rocker.

13. The device as claimed in claim 1, **characterized in that** the articulated element includes, on its lower face, in line with the site of the binding element, elastic return means.
